# EUROPÄISCHE PATENTSCHRIFT

(11) **EP 3 444 200 B1**
(45) Veröffentlichungstag und Bekanntmachung des Hinweises auf die Patenterteilung: **16.09.2020**
(21) Anmeldenummer: 18188510.4
(22) Anmeldetag: 10.08.2018
(51) Int. Cl.: B65D 51/24, B01F 15/00

(54) **DECKEL FÜR EINEN MISCH- UND DOSIERBEHÄLTER**
LID FOR A MIXING AND DOSING CONTAINER
COUVERCLE POUR UN RÉCIPIENT DE MÉLANGE ET DE DOSAGE

(30) Priorität: 14.08.2017 DE 202017104889 U
(43) Veröffentlichungstag der Anmeldung: 20.02.2019
(73) Patentinhaber: WEPA Apothekenbedarf GmbH & Co.KG, 56204 Hillscheid (DE)
(72) Erfinder: KUBE, Karsten, 56170 Bendorf (DE)
(74) Vertreter: Eisenführ Speiser

(56) Entgegenhaltungen:
- EP-A1- 2 363 201
- KR-A- 20160 050 806
- US-A1- 2017 021 978

## Beschreibung

Die Erfindung betrifft einen Deckel für einen Misch- und Dosierbehälter für pharmazeutische, kosmetische oder ähnliche Produkte. Die Erfindung betrifft ferner einen Misch- und Dosierbehälter mit einem solchen Deckel sowie einen Adapter für einen Deckel für einen Misch- und Dosierbehälter, wobei der Adapter angepasst ist, den Deckel zu einem solchen Deckel auszubilden.

Insbesondere betrifft die Erfindung einen Deckel für einen Misch- und Dosierbehälter, der sowohl zum Zubereiten bzw. Vermischen des nachfolgend abzugebenden Produkts mittels eines geeigneten Misch- bzw. Rührwerkzeugs vorgesehen ist, als auch daraufhin selbst als Dosier- und Abgabegefäß für die so bereitete Mischung dienen kann.

### HINTERGRUND DER ERFINDUNG

Einen Misch- und Dosierbehälter aus dem Stand der Technik zeigt die EP-Patentanmeldung 0 920 907.

Dieser bekannte Misch- und Dosierbehälter umfasst einen Behälterkörper, der einen im Wesentlichen zylindrischen Innenraum ausbildet. An einem Ende weist der Behälterkörper einen im Durchmesser verjüngten Auslass zur Abgabe der Mischung auf, das andere Ende ist zum Einstecken einer im Innenraum dichtend und bewegbar geführten Kolbeneinheit ausgebildet. Die Kolbeneinheit weist einen Durchbruch für eine Antriebswelle eines im Innenraum antreibbaren Mischwerkzeugs auf. Nach dem Zubereiten bzw. Vermischen eines zuvor in den Innenraum eingefüllten Produkts mittels des Mischwerkzeugs kann die Antriebswelle aus dem Durchbruch der Kolbeneinheit entfernt werden. Anschließend kann eine in den Durchbruch der Kolbeneinheit eingreifende Antriebseinrichtung zum Bewegen der Kolbeneinheit in Richtung auf den Auslass als Reaktion auf eine manuelle Betätigung eines Betätigungselements der Antriebseinheit mit dem Behälterkörper verbunden werden. Die Kolbeneinheit dient bei dieser Ausgestaltung also sowohl als Führung für die Antriebswelle des Mischwerkzeugs als auch als mittels der Antriebseinrichtung bewegbares Dosierorgan.

Der beschriebene Misch- und Dosierbehälter wird zum Einfüllen des zuzubereitenden bzw. zu vermischenden Produkts mit dem Auslass nach unten angeordnet. Der Auslass ist dabei durch einen aufgeschraubten Deckel dichtend verschlossen. Nach dem Einfüllen des Produkts wird die Kolbeneinheit mit der Antriebswelle und dem damit verbundenen Mischwerkzeug, z.B. eine Mischscheibe wie sie in der EP-Patentanmeldung 2 659 958 gezeigt ist, in den Behälterkörper eingesetzt. Das Vermischen des Produkts kann dann mit einem entsprechenden Mischgerät erfolgen. Ein solches Mischgerät weist eine motorische Antriebseinheit zum drehenden Antreiben der Antriebswelle sowie eine Fixiereinrichtung zum vorübergehenden Fixieren des Misch- und Dosierbehälters während des Mischvorgangs auf. In der hier vorgesehenen Ausgestaltung erfolgt das Fixieren des Misch- und Dosierbehälters am Deckel insbesondere so, dass der Misch- und Dosierbehälter mit dem Deckel nach unten in die Fixiereinrichtung eingesteckt wird und diese den Deckel dann drehfest fixiert. Dies ist deswegen wichtig, weil die zuzubereitenden bzw. zu vermischenden Produkte, beispielsweise pharmazeutische oder kosmetische Produkte, oftmals zähflüssig sind, so dass ein Vermischen ohne ein entsprechendes Fixieren des Misch- und Dosierbehälters zu einem Mitdrehen desselben führen könnte. Dies würde den gewünschten Mischerfolg beeinträchtigen oder sogar unmöglich machen. Zudem ist ein Mitdrehen des Misch- und Dosierbehälters auch aus Sicherheitsgründen zu vermeiden.

Aus der EP-Patentanmeldung 2 363 201 ist ein System zum Mischen von pharmazeutischen und/oder kosmetischen Einzelzubereitungen mit einem Rührwerk mit einer Fixiervorrichtung und mit einer Kruke mit einem einen im Wesentlichen zylinderförmig ausgeformten Innenraum ausbildenden Behälterkörper bekannt. Der Behälterkörper ist einenends mit einem Deckel verschließbar, wobei der Deckel an einem äußeren Umfang Arretierorgane aufweist. Die Fixiervorrichtung zum Festlegen der Kruke weist dabei korrespondierend zu den Arretierorganen ausgebildete Fixierorgane auf, wobei die Fixierorgane und die Arretierorgane über einen Formschluss derart zusammenwirken, dass eine Festlegung in axialer Richtung und in Umfangsrichtung der Kruke erfolgt. Dieses Dokument offenbart einen Deckel gemäß dem Oberbegriff des Anspruchs 1.

Die Erfinder haben nun festgestellt, dass bei typischen Mischvorgängen von pharmazeutischen, kosmetischen oder ähnlichen Produkten, vergleichsweise hohe Anforderungen an die Fixierung des Misch- und Dosierbehälters während des Mischvorgangs bestehen. So kann beispielsweise ein Verkippen des Misch- und Dosierbehälters zu einem Verkanten des Mischwerkzeugs im Innenraum des Behälterkörpers führen. Dies kann bei Drehzahlen des Mischwerkzeugs, die je nach zuzubereitendem bzw. zu mischendem Produkt zwischen 500 und 1.500 Umdrehungen pro Minute (UpM) liegen können, sowohl zu Beeinträchtigungen des Mischvorgangs führen als auch aus Gründen der Sicherheit problematisch sein.

### ZUSAMMENFASSUNG DER ERFINDUNG

Eine Aufgabe der vorliegenden Erfindung besteht daher darin, einen Deckel für einen Misch- und Dosierbehälter für pharmazeutische, kosmetische oder ähnliche Produkte vorzusehen, der auf einfache Weise eine sichere Fixierung während eines Mischvorgangs ermöglicht.

Gemäß der Erfindung wird ein Deckel für einen Misch- und Dosierbehälter für pharmazeutische, kosmetische oder ähnliche Produkte, zum vorübergehenden Fixieren in einer Fixiereinrichtung, die eine zylinderförmige bzw. ringförmige Aussparung mit einer Mehrzahl nach innen vorstehender, abgeflachter Zähne aufweist, vorgesehen, wobei der Deckel eine Mittelachse, eine orthogonal zur Mittelachse angeordnete Deckeloberseite und einen sich an die Deckeloberseite anschließenden Deckelrand aufweist, wobei der Deckelrand zumindest eine Klemmflanke besitzt, die einen der Deckeloberseite näherliegenden ersten Abschnitt und einen von der Deckeloberseite weiter beabstandeten zweiten Abschnitt enthält, welche wenigstens einen gemeinsamen, zur Mittelachse zumindest annähernd parallelen Flankenrand aufweisen, wobei der Abstand der Klemmflanke zur Mittelachse im ersten Abschnitt zumindest in einem Bereich kleiner ist als der Abstand des Flankenrands zur Mittelachse und als der Abstand der Klemmflanke zur Mittelachse in einem in Umfangsrichtung des Deckelrands entsprechenden Bereich des zweiten Abschnitts, wobei der erste Abschnitt im Wesentlichen die Form einer zur Mittelachse parallelen, ebenen Fläche aufweist und/oder der zweite Abschnitt im Wesentlichen die Form eines Ausschnitts der Mantelfläche eines Zylinders um die Mittelachse aufweist.

Wird der Misch- und Dosierbehälter, beispielsweise wie bereits beschrieben, mit dem Deckel nach unten in die Fixiereinrichtung eingesteckt, so kann der Deckel mittels der zumindest einen Klemmflanke des Deckelrands an einem der nach innen vorstehenden, abgeflachten Zähne der Fixiereinrichtung verklemmt werden. Dazu lässt sich der Deckel aufgrund der Ausgestaltung des ersten Abschnitts der Klemmflanke vorzugsweise im Wesentlichen passgenau im Ausmaß der Höhe des ersten Abschnitts in die Fixiereinrichtung einstecken. Der zur Mittelachse zumindest annähernd parallele Flankenrand bietet dabei eine Führung, so dass der zumindest eine Bereich, in dem der Abstand der Klemmflanke zur Mittelachse im ersten Abschnitt kleiner ist als der Abstand des Flankenrands zur Mittelachse, beim Einstecken des Deckels in die Fixiereinrichtung einem der nach innen vorstehenden, abgeflachten Zähne gegenübersteht. Wird der Deckel nun über die Höhe des ersten Abschnitts hinaus, und damit auch mit dem zweiten Abschnitt der Klemmflanke, in die Fixiereinrichtung eingesteckt, so sorgt die Ausgestaltung des zweiten Abschnitts, bei dem der Abstand der Klemmflanke zur Mittelachse in einem in Umfangsrichtung des Deckelrands entsprechenden Bereich größer ist als in dem zumindest einen Bereich im ersten Abschnitts, dafür, dass eine Verklemmung zwischen der Klemmflanke und dem ihr gegenüberstehenden nach innen vorstehenden, abgeflachten Zahn erfolgt. Somit kann auf einfache Weise eine sichere, formschlüssige Fixierung gegen ein Mitdrehen des Misch- und Dosierbehälters während eines Mischvorgangs ermöglicht werden.

Es ist bevorzugt, dass die Änderung des Abstands der Klemmflanke zur Mittelachse von dem zumindest einen Bereich im ersten Abschnitt zu dem in Umfangsrichtung des Deckelrands entsprechenden Bereich im zweiten Abschnitt stetig innerhalb eines dritten Abschnitts erfolgt. Es ist ferner bevorzugt, dass die Steigung der Abstandsänderung im dritten Abschnitt nicht mehr als 45°, bevorzugt nicht mehr als 35°, noch bevorzugter nicht mehr als 25° beträgt. Weiter ist es bevorzugt, dass der dritte Abschnitt in etwa auf der Mitte der Höhe der Klemmflanke liegt. Dabei ist es weiter bevorzugt, dass die Höhe des dritten Abschnitts zwischen 20% und 40% der Höhe der Klemmflanke beträgt. Es ist bevorzugt, dass der Deckel in der Draufsicht auf die Deckeloberseite im Wesentlichen die Form eines einfachen, regelmäßigen Vielecks aufweist. Dabei ist es bevorzugt, dass das einfache, regelmäßige Vieleck ein 16-Eck ist. Es ist bevorzugt, dass der Deckelrand mindestens zwei der Klemmflanken aufweist. Insbesondere ist es bevorzugt, dass der Deckelrand acht oder mehr der Klemmflanken aufweist. Es ist ebenfalls bevorzugt, dass zwei oder mehr, insbesondere vier Klemmflanken nebeneinander angeordnet sind. Dabei kann vorzugsweise zumindest in einen Teil der zwei oder mehr Klemmflanken ein Schriftzug eingeprägt sein. Weiter ist es bevorzugt, dass zwei Klemmflanken symmetrisch zur Mittelachse auf gegenüberliegenden Seiten des Deckelrands angeordnet sind. Es ist bevorzugt, dass der Deckelrand mit einem radial nach außen vorstehenden, im Wesentlichen kreisförmigen Abschlussrand abgeschlossen ist. Ferner ist es bevorzugt, dass der Deckel ein Innengewinde zum Aufschrauben des Deckels auf den Misch- und Dosierbehälter aufweist. Zudem ist es bevorzugt, dass der Deckel ferner eine Deckelinnenseite aufweist, die ein nach innen vorstehendes Element zum dichtenden Verschließen eines Auslasses des Misch- und Dosierbehälters aufweist. Schließlich ist es bevorzugt, dass der Deckel aus einem elastischen Material, insbesondere, aus einem Kunststoff, hergestellt ist.

Auch wird ein Misch- und Dosierbehälter für pharmazeutische, kosmetische oder ähnliche Produkte, mit einem Deckel nach einem der Ansprüche 1 bis 16 zum vorübergehenden Fixieren in einer Fixiereinrichtung, die eine zylinderförmige bzw. ringförmige Aussparung mit einer Mehrzahl nach innen vorstehender, abgeflachter Zähne aufweist, vorgesehen.

Es versteht sich, dass eine bevorzugte Ausführungsform der Erfindung auch jede Kombination der abhängigen Ansprüche mit dem entsprechenden unabhängigen Anspruch sein kann.

### KURZE BESCHREIBUNG DER ZEICHNUNGEN

Bevorzugte Ausführungsformen der Erfindung werden im Folgenden unter Bezugnahme auf die beigefügten Figuren näher beschrieben, wobei
- Fig. 1: schematisch und exemplarisch einen Misch- und Dosierbehälter mit einem Deckel gemäß einer Ausführungsform der Erfindung zeigt,
- Fig. 2: schematisch und exemplarisch eine Draufsicht auf die Deckeloberseite des Deckels aus der Fig. 1 zeigt,
- Fig. 3: schematisch und exemplarisch eine Schnittansicht des Deckels aus der Fig. 1 entlang der in der Fig. 2 gezeigten Linien A-B und B-A zeigt,
- Fig. 4: schematisch und exemplarisch eine vergrößerte Ansicht des in der Fig. 3 gezeigten Bereichs A-A des Deckels aus der Fig. 1 zeigt,
- Fig. 5: schematisch und exemplarisch eine perspektivische Ansicht des in der Fig. 1 gezeigten Deckels zeigt,
- Fig. 6: schematisch und exemplarisch eine vergrößerte Ansicht des in der Fig. 5 gezeigten Bereichs B-B des Deckels aus der Fig. 1 zeigt,
- Fig. 7: schematisch und exemplarisch einen Teil eines Mischgeräts mit einer Fixiereinrichtung zum Fixieren des Misch- und Dosierbehälters aus der Fig. 1 während des Mischvorgangs zeigt, und
- Fig. 8: schematisch und exemplarisch eine perspektivische Ansicht der in der Fig. 7 gezeigten Fixiereinrichtung zeigt.

In den Figuren werden gleiche oder sich entsprechende Elemente mit gleichen oder entsprechenden Bezugszeichen bezeichnet. Wenn ein Element bereits im Zusammenhang mit einer Figur ausführlich beschrieben wurde, kann im Zusammenhang mit einer anderen Figur gegebenenfalls auf eine ausführliche Beschreibung verzichtet werden.

Wie bereits beschrieben, ist ein Misch- und Dosierbehälter mit einem erfindungsgemäßen Deckel dazu vorgesehen, ein Vermischen eines eingefüllten Produkts mit einem entsprechenden Mischgerät zu ermöglichen. Ein Teil eines solchen Mischgeräts 100 ist schematisch und exemplarisch in der Fig. 7 gezeigt. Das Mischgerät 100 weist eine motorische Antriebseinheit zum drehenden Antreiben einer Antriebswelle (in der Figur nicht gezeigt) sowie eine Fixiereinrichtung 110 zum vorübergehenden Fixieren des Misch- und Dosierbehälters während des Mischvorgangs auf. In der hier vorgesehenen Ausgestaltung erfolgt das Fixieren des Misch- und Dosierbehälters am Deckel, insbesondere so, dass der Misch- und Dosierbehälter mit dem Deckel nach unten in die Fixiereinrichtung 110 eingesteckt wird und diese den Deckel dann drehfest fixiert. Die Fixiereinrichtung 110 ist hier als eine auf einem Querträger 120 des Mischgeräts 100 angeordnete Scheibe, die eine zylinderförmige bzw. ringförmige Aussparung 130 mit einer Mehrzahl nach innen vorstehender, abgeflachter Zähne aufweist, ausgebildet. Die nach innen vorstehenden, abgeflachten Zähne sind nochmals besser in der Fig. 8 zu erkennen, die schematisch und exemplarisch eine perspektivische Ansicht der in der Fig. 7 gezeigten Fixiereinrichtung 110 wiedergibt. In dieser Figur ist einer der nach innen vorstehenden, abgeflachten Zähne mit dem Bezugszeichen 140 gekennzeichnet. Insgesamt sind am Innenrand der zylinderförmigen bzw. ringförmigen Aussparung 130 sechzehn der nach innen vorstehenden, abgeflachten Zähne 140 angeordnet.

Fig. 1 zeigt schematisch und exemplarisch einen Misch- und Dosierbehälter 1 mit einem Deckel 2 gemäß einer Ausführungsform der Erfindung, der zum Fixieren in der Fixiereinrichtung 110 geeignet ist.

Der Misch- und Dosierbehälter 1 ist in diesem Beispiel wie bereits beschrieben ausgebildet. Zu sehen sind in der Fig. 1 lediglich der Behälterkörper 20, der einen im Wesentlichen zylindrischen Innenraum ausbildet, sowie das Betätigungselement 21 der in den Durchbruch der Kolbeneinheit eingreifenden Antriebseinheit, durch dessen manuelle Betätigung, hier durch Drehen, die Kolbeneinheit in Richtung auf einen durch den Deckel 2 verschlossenen Auslass zur Abgabe der Mischung bewegt werden kann. Die Fig. 1 zeigt den Zustand des Misch- und Dosierbehälters nach dem Mischvorgang, in dem die Antriebseinheit bereits mit dem Behälterkörper 20 verbunden ist und die Kolbeneinheit als mittels der Antriebseinrichtung bewegbares Dosierorgan dient. Während des Mischvorgangs kommt die Antriebseinheit mit dem Betätigungselement 21 noch nicht zum Einsatz und der Durchbruch der Kolbeneinheit dient als Führung für die Antriebswelle des Mischwerkzeugs.

Wie ebenfalls bereits beschrieben, haben die Erfinder nun festgestellt, dass bei typischen Mischvorgängen von pharmazeutischen, kosmetischen oder ähnlichen Produkten vergleichsweise hohe Anforderungen an die Fixierung des Misch- und Dosierbehälters während des Mischvorgangs bestehen. So kann beispielsweise ein Verkippen des Misch- und Dosierbehälters zu einem Verkanten des Mischwerkzeugs im Innenraum des Behälterkörpers führen. Dies kann bei Drehzahlen des Mischwerkzeugs, die je nach zuzubereitendem bzw. zu mischendem Produkt zwischen 500 und 1.500 Umdrehungen pro Minute (UpM) liegen können, sowohl zu Beeinträchtigungen des Mischvorgangs führen als auch aus Gründen der Sicherheit problematisch sein.

Um auf einfache Weise eine sichere Fixierung während eines Mischvorgangs zu ermöglichen, ist der Deckel 2 in dieser Ausführungsform der Erfindung wie folgt gestaltet:
Der Deckel 2 weist eine Mittelachse 3, eine zumindest annähernd orthogonal zur Mittelachse 3 angeordnete Deckeloberseite 4 und einen sich an die Deckeloberseite 4 anschließenden Deckelrand 5 auf. Der Deckelrand 5 besitzt zumindest eine Klemmflanke auf, die einen der Deckeloberseite 4 näherliegenden ersten Abschnitt 6-1 und einen von der Deckeloberseite 4 weiter beabstandeten zweiten Abschnitt 6-2 enthält, welche wenigstens einen gemeinsamen, zur Mittelachse 3 zumindest annähernd parallelen Flankenrand 7 aufweisen. Dabei ist der Abstand der Klemmflanke 6 zur Mittelachse 3 im ersten Abschnitt 6-1 zumindest in einem Bereich kleiner als der Abstand des Flankenrands 7 zur Mittelachse 3 und als der Abstand der Klemmflanke 6 zur Mittelachse 3 in einem in Umfangsrichtung des Deckelrands 5 entsprechenden Bereich des zweiten Abschnitts 6-2. Dies soll im Folgenden in größerem Detail unter Bezugnahme auf die Figs. 2 bis 6 erläutert werden.

Fig. 2 zeigt schematisch und exemplarisch eine Draufsicht auf die Deckeloberseite 4 des Deckels 2 aus der Fig. 1. Die Deckeloberseite 4 hat die Form einer kreisförmigen Scheibe 4-1 - mit einer zentralen Vertiefung im Bereich der Mittelachse 3 -, an die sich eine Fase 4-2 anschließt. An die Fase 4-2 der Deckeloberseite 4 schließt sich der Deckelrand 5 an. In dieser Ausführungsform weist der Deckel 2 in der Draufsicht auf die Deckeloberseite 4 im Wesentlichen die Form eines einfachen, regelmäßigen Vielecks, in diesem Fall eines 16-Ecks, auf. Der Deckelrand 5 weist insgesamt acht Klemmflanken 6 auf, von denen hier nur eine mit Bezugszeichen gekennzeichnet ist. Die Klemmflanken 6 fallen mit entsprechenden Seiten des regelmäßigen 16-Ecks zusammen. Insbesondere sind hier jeweils vier Klemmflanken 6 nebeneinander angeordnet und die zwei Gruppen von jeweils vier nebeneinander angeordneten Klemmflanken 6 sind symmetrisch zur Mittelachse 3 auf gegenüberliegenden Seiten des Deckelrands 5 angeordnet. In der Fig. 2 erkennt man die eine Gruppe von vier nebeneinander angeordneten Klemmflanken 6 im unteren Bereich der Darstellung, die andere Gruppe auf der gegenüberliegenden Seite des Deckelrands 5 im oberen Bereich der Darstellung. In der Fig. 1 ist eine der beiden Gruppen von Frontal in der Mitte des Deckels 2 zu sehen. Die andere Gruppe ist auf der gegenüberliegenden Seite des Deckelrands 5 angeordnet und daher in dieser Darstellung verdeckt.

Wie bereits beschrieben, weist die Klemmflanke 6 einen der Deckeloberseite 4 näherliegenden ersten Abschnitt 6-1 und einen von der Deckeloberseite 4 weiter beabstandeten zweiten Abschnitt 6-2 auf, welche wenigstens einen gemeinsamen, zur Mittelachse 3 parallelen Flankenrand 7 aufweisen. In dieser Ausführungsform sind die Flankenränder 7 auf beiden Seiten der Klemmflanke 6 dem ersten Abschnitt 6-1 und dem zweiten Abschnitt 6-2 gemeinsam und jeweils parallel zur Mittelachse. Anders ausgedrückt hat die Klemmflanke 6 also an den Flankenrändern 7 sowohl im ersten Abschnitt 6-1 als auch im zweiten Abschnitt 6-2 den gleichen Abstand zur Mittelachse 3, d.h., die Flankenränder 7 bilden hier Geraden, die in der Mantelfläche eines Zylinders um die Mittelachse 3 liegen. Diese Gemeinsamkeit gilt jedoch nicht für den übrigen Teil der Klemmflanke 6. Insbesondere ist der Abstand der Klemmflanke 6 zur Mittelachse 3 im ersten Abschnitt 6-1 zumindest in einem Bereich kleiner als der Abstand des Flankenrands 7 zur Mittelachse 3 und als der Abstand der Klemmflanke 6 zur Mittelachse 3 in einem in Umfangsrichtung des Deckelrands 5 entsprechenden Bereich des zweiten Abschnitts 6-2. Dies ist in dieser Ausführungsform dadurch realisiert, dass der erste Abschnitt 6-1 im Wesentlichen die Form einer zur Mittelachse 3 parallelen, ebenen Fläche und der zweite Abschnitt 6-2 im Wesentlichen die Form eines Ausschnitts der Mantelfläche des Zylinders um die Mittelachse 3 aufweist.

Wird der Misch- und Dosierbehälter 1 nun mit dem Deckel 2 nach unten in die Fixiereinrichtung 110 eingesteckt, so kann der Deckel 2 mittels der acht Klemmflanken 6 des Deckelrands 5 an acht der nach innen vorstehenden, abgeflachten Zähne 140 der Fixiereinrichtung 110 verklemmt werden. Dazu lässt sich der Deckel 2 aufgrund der Ausgestaltung des ersten Abschnitts 6-1 der Klemmflanken 6 vorzugsweise im Wesentlichen passgenau im Ausmaß der Höhe des ersten Abschnitts 6-1 in die Fixiereinrichtung 110 einstecken. Die zur Mittelachse 6 parallelen Flankenränder 7 bieten dabei eine Führung, so dass die ebenen Flächen beim Einstecken des Deckels 2 in die Fixiereinrichtung 110 den nach innen vorstehenden, abgeflachten Zähnen gegenüberstehen. Wird der Deckel 2 nun über die Höhe des ersten Abschnitts 6-1 hinaus, und damit auch mit dem zweiten Abschnitt 6-2 der Klemmflanken 6, in die Fixiereinrichtung 110 eingesteckt, so sorgt die Ausgestaltung des zweiten Abschnitts 6-2, der im Wesentlichen die Form eines Ausschnitts der Mantelfläche des Zylinders um die Mittelachse 3 aufweist, dafür, dass eine Verklemmung zwischen den Klemmflanken 6 und den ihnen gegenüberstehenden nach innen vorstehenden, abgeflachten Zähnen 140 erfolgt. Somit kann auf einfache Weise eine sichere, formschlüssige Fixierung während eines Mischvorgangs ermöglicht werden.

Neben den Klemmflanken 6 weist der Deckelrand 5 noch weitere Stützflanken 8 auf. Die Stützflanken 8, von denen in dieser Ausführungsform ebenfalls acht vorgesehen sind, weisen im Wesentlichen die Form einer zur Mittelachse 3 parallelen, ebenen Fläche auf, d.h., sie gleichen dem ersten Abschnitt 6-1 der Klemmflanken 6. Die Stützflanken 8 haben daher nicht in dem Maße eine Klemmfunktion wie die Klemmflanken 6, sie tragen aber zur Stützung des Deckels 2 in der Fixiereinrichtung 110 bei und wirken einem Verkippen des Misch- und Dosierbehälters 1 während des Mischvorgangs entgegen. Hier sind die Stützflanken 8 - ebenso wie die Klemmflanken 6 - in zwei Gruppen von jeweils vier Flanken symmetrisch zur Mittelachse 3 auf gegenüberliegenden Seiten des Deckelrands 5 angeordnet.

Es sei noch erwähnt, dass der Deckel 2 aus einem elastischen Material, insbesondere, aus einem Plastik bzw. Kunststoff hergestellt ist. Dies ermöglicht die sichere Verklemmung des Deckels 2 in der Fixiereinrichtung 110. Zudem ist in zumindest einem Teil der zwei oder mehr, hier acht, Klemmflanken 6 ein Schriftzug 10 eingeprägt. In dieser Ausführungsform ist der Schriftzug 10 ein Markenname des Herstellers des Misch- und Dosierbehälters 1, der jeweils über alle vier Klemmflanken 6 einer Gruppe verläuft.

Die Fig. 1 zeigt auch, dass in dieser Ausführungsform die Änderung des Abstands der Klemmflanke 6 zur Mittelachse 3 von dem zumindest einen Bereich im ersten Abschnitt 6-1, hier, von einem Bereich der zur Mittelachse 3 parallelen, ebenen Fläche, zu dem in Umfangsrichtung des Deckelrands 5 entsprechenden Bereich im zweiten Abschnitt 6-3, hier, von dem entsprechenden Bereich des Ausschnitts der Mantelfläche des Zylinders um die Mittelachse 3, stetig innerhalb eines dritten Abschnitts 6-3 erfolgt. Der Abstand der Klemmfläche 6 zur Mittelachse 3 ändert sich also nicht sprunghaft, so dass der Deckel 2 beim Einstecken in die Fixiereinrichtung 110 nicht an einem Sprung hängenbleiben kann. Insbesondere beträgt die Steigung der Abstandsänderung im dritten Abschnitt 6-3 nicht mehr als 45°, bevorzugt nicht mehr als 35°, noch bevorzugter nicht mehr als 25°. Dies wirkt einem Verkippen des Misch- und Dosierbehälters 1 beim Einstecken des Deckels 2 in die Fixiereinrichtung entgegen. Der dritte Abschnitt 6-3 liegt in dieser Ausführungsform in etwa auf der Mitte der Höhe der Klemmflanke 6 und die Höhe des dritten Abschnitts 6-3 beträgt zwischen 20% und 40% der Höhe der Klemmflanke 6, die bevorzugt zwischen 0,5 cm und 1,5 cm liegt. Damit kann der Deckel 2 bereits wenn er bis zur Höhe des ersten Abschnitts 6-1 in die Fixiereinrichtung 110 eingesteckt wurde, vergleichsweise stabil ausgerichtet sein, wobei durch das weitere Einstecken über die Höhe des ersten Abschnitts 6-1 hinaus, und damit auch mit dem zweiten Abschnitt 6-2 der Klemmflanke 6, die gewünschte Klemmung mit einem nur geringen Risiko einer nachträglichen Verkippung erfolgen kann. Hierzu ist zusätzlich noch vorgesehen, dass der Deckelrand 5 mit einem radial nach außen vorstehenden, im Wesentlichen kreisförmigen Abschlussrand 9 abgeschlossen ist. Dieser kann bei vollständig in die Fixiereinrichtung 110 eingesetzten Deckel 2 zusätzlich für die gewünschte Ausrichtung des Misch- und Dosierbehälters 1 sorgen. Wie bereits beschrieben, kann somit in einfacher Weise eine sichere Fixierung während eines Mischvorgangs ermöglicht werden.

Die beschriebenen Elemente des Deckels 2 sind noch einmal in den Figs. 5 und 6 illustriert. Dabei zeigt die Fig. 5 schematisch und exemplarisch eine perspektivische Ansicht des in der Fig. 1 gezeigten Deckels 2, und die Fig. 6 zeigt schematisch und exemplarisch eine vergrößerte Ansicht des in der Fig. 5 gezeigten Bereichs B-B des Deckels 2 aus der Fig. 1. In der Fig. 6 erkennt man noch einmal sehr deutlich die verschiedenen Abschnitte 6-1, 6-2 und der 6-3 der Klemmflanken 6, d.h., den ersten Abschnitt 6-1, der hier im Wesentlichen die Form einer zur Mittelachse 3 parallelen, ebenen Fläche aufweist, den zweiten Abschnitt 6-2, der hier im Wesentlichen die Form eines Ausschnitts der Mantelfläche des Zylinders um die Mittelachse 3 aufweist, und den dritten Abschnitt 6-3, innerhalb dessen die Änderung des Abstands der Klemmflanken 6 zur Mittelachse 3 von der zur Mittelachse 3 parallelen, ebenen Fläche im ersten Abschnitt 6-1 zu dem Ausschnitt der Mantelfläche des Zylinders um die Mittelachse 3 im zweiten Abschnitt 6-2 erfolgt. Man erkennt auch, dass in dieser Ausführungsform sowohl die Klemmflanken 6 als auch die Stützflanken 8 in dem Bereich, in dem sie sich an die Fase 4-2 der Deckeloberseite 4 anschließen, ebenfalls eine kleine Fase aufweisen. Gleichfalls ist der im Wesentlichen kreisförmige Abschlussrand 9 des Deckels 2 jeweils mit einer kleinen Fase an die Stützflanken 8 angeschlossen. In den perspektivischen Ansichten der Figs. 5 und 6 erscheinen der erste Abschnitt 6-1 der Klemmflanken 6 sowie die Stützflanken 8 daher so als wären sie konkav gebogen. Dies ist jedoch eine durch die genannten Fasen verursachte optische Täuschung.

Noch eine weitere Illustration der beschriebenen Elemente des Deckels 2 findet sich in den Figs. 3 und 4. Dabei zeigt die Fig. 3 schematisch und exemplarisch eine Schnittansicht des Deckels 2 aus der Fig. 1 entlang der in der Fig. 2 gezeigten Linien A-B und B-A, und die Fig. 4 zeigt schematisch und exemplarisch eine vergrößerte Ansicht des in der Fig. 3 gezeigten Bereichs A-A des Deckels 2 aus der Fig. 1. Auch in der Fig. 4 erkennt man noch einmal sehr deutlich die verschiedenen Abschnitte 6-1, 6-2 und der 6-3 der Klemmflanken 6. Insbesondere erkennt man, dass in dem gezeigten Bereich im ersten Abschnitt 6-1 der Abstand der Klemmflanke 6 zur Mittelachse 3 kleiner ist als der Abstand der Klemmflanke 6 zur Mittelachse 3 in dem gezeigten Bereich des zweiten Abschnitts 6-2. Auch gut zu erkennen ist die stetige Änderung des Abstands der Klemmflanke 6 zur Mittelachse 3 innerhalb des dritten Abschnitts 6-3. Die gezeigte Vertiefung ist ein Teil des in den Figs. 1, 5 und 6 gezeigten, eingeprägten Schriftzugs 10. In der Fig. 3 erkennt man, dass der Deckel 2 ferner eine Deckelinnenseite 11 aufweist, die ein nach innen vorstehendes Element 12 zum dichtenden Verschließen eines Auslasses des Misch- und Dosierbehälters 1 aufweist. Zudem weist der Deckel 2 ein Innengewinde 13 zum Aufschrauben des Deckels 2 auf den Misch- und Dosierbehälter 1 auf.

Weitere Variationen der offenbarten Ausführungsformen können von einem die beanspruchte Erfindung praktizierenden Fachmann aus einer Betrachtung der Zeichnungen, der Beschreibung und der beigefugten Anspruche verstanden und ausgeführt werden.

In den Ansprüchen schließen die Wörter "aufweisen" und "umfassen" nicht andere Elemente oder Schritte aus und der unbestimmte Artikel "ein" schließt eine Mehrzahl nicht aus.

Die Bezugszeichen in den Ansprüchen sind nicht derart zu verstehen, dass der Gegenstand und der Schutzbereich der Ansprüche durch diese Bezugszeichen eingeschränkt waren.

Zusammengefasst wurde insbesondere ein Deckel für einen Misch- und Dosierbehälter für pharmazeutische, kosmetische oder ähnliche Produkte, zum vorübergehenden Fixieren in einer Fixiereinrichtung, die eine zylinderförmige bzw. ringförmige Aussparung mit einer Mehrzahl nach innen vorstehender, abgeflachter Zähne aufweist, beschrieben, wobei der Deckel eine Mittelachse, eine orthogonal zur Mittelachse angeordnete Deckeloberseite und einen sich an die Deckeloberseite anschließenden Deckelrand aufweist, wobei der Deckelrand zumindest eine Klemmflanke besitzt, die einen der Deckeloberseite näherliegenden ersten Abschnitt und einen von der Deckeloberseite weiter beabstandeten zweiten Abschnitt enthält, welche wenigstens einen gemeinsamen, zur Mittelachse zumindest annähernd parallelen Flankenrand aufweisen, wobei der Abstand der Klemmflanke zur Mittelachse im ersten Abschnitt zumindest in einem Bereich kleiner ist als der Abstand des Flankenrands zur Mittelachse und als der Abstand der Klemmflanke zur Mittelachse in einem in Umfangsrichtung des Deckelrands entsprechenden Bereich des zweiten Abschnitts.

## Patentansprüche

1. Deckel (2) für einen Misch- und Dosierbehälter (1) für pharmazeutische, kosmetische oder ähnliche Produkte, zum vorübergehenden Fixieren in einer Fixiereinrichtung (110), die eine zylinderförmige bzw. ringförmige Aussparung (130) mit einer Mehrzahl nach innen vorstehender, abgeflachter Zähne (140) aufweist, wobei der Deckel (2) eine Mittelachse (3), eine orthogonal zur Mittelachse (3) angeordnete Deckeloberseite (4) und einen sich an die Deckeloberseite (4) anschließenden Deckelrand (5) aufweist, wobei der Deckelrand (5) zumindest eine Klemmflanke (6) besitzt, **dadurch gekennzeichnet, dass** die Klemmflanke (6) einen der Deckeloberseite (4) näherliegenden ersten Abschnitt (6-1) und einen von der Deckeloberseite (4) weiter beabstandeten zweiten Abschnitt (6-2) enthält, welche wenigstens einen gemeinsamen, zur Mittelachse (3) zumindest annähernd parallelen Flankenrand (7) aufweisen, wobei der Abstand der Klemmflanke (6) zur Mittelachse (3) im ersten Abschnitt (6-1) zumindest in einem Bereich kleiner ist als der Abstand des Flankenrands (7) zur Mittelachse (3) und als der Abstand der Klemmflanke (6) zur Mittelachse (3) in einem in Umfangsrichtung des Deckelrands (5) entsprechenden Bereich des zweiten Abschnitts (6-2), wobei der erste Abschnitt (6-1) im Wesentlichen die Form einer zur Mittelachse (3) parallelen, ebenen Fläche aufweist und/oder der zweite Abschnitt (6-2) im Wesentlichen die Form eines Ausschnitts der Mantelfläche eines Zylinders um die Mittelachse (3) aufweist.

2. Deckel (2) nach Anspruch 1, wobei die Änderung des Abstands der Klemmflanke (6) zur Mittelachse (3) von dem zumindest einen Bereich im ersten Abschnitt (6-1) zu dem in Umfangsrichtung des Deckelrands (5) entsprechenden Bereich im zweiten Abschnitt (6-3) stetig innerhalb eines dritten Abschnitts (6-3) erfolgt.

3. Deckel (2) nach Anspruch 2, wobei die Steigung der Abstandsänderung im dritten Abschnitt (6-3) nicht mehr als 45°, bevorzugt nicht mehr als 35°, noch bevorzugter nicht mehr als 25° beträgt.

4. Deckel (2) nach Anspruch 2 oder 3, wobei der dritte Abschnitt (6-3) in etwa auf der Mitte der Höhe der Klemmflanke (6) liegt.

5. Deckel (2) nach einem der Ansprüche 2 bis 4, wobei die Höhe des dritten Abschnitts (6-3) zwischen 20% und 40% der Höhe der Klemmflanke (6) beträgt.

6. Deckel (2) nach einem der Ansprüche 1 bis 5, wobei der Deckel (2) in der Draufsicht auf die Deckeloberseite (4) im Wesentlichen die Form eines einfachen, regelmäßigen Vielecks aufweist.

7. Deckel (2) nach Anspruch 6, wobei das einfache, regelmäßige Vieleck ein 16-Eck ist.

8. Deckel (2) nach einem der Ansprüche 1 bis 7, wobei der Deckelrand (5) mindestens zwei der Klemmflanken (6) aufweist.

9. Deckel (2) nach Anspruch 8, wobei der Deckelrand (5) acht oder mehr der Klemmflanken (6) aufweist.

10. Deckel (2) nach Anspruch 8 oder 9, wobei zwei oder mehr, insbesondere vier Klemmflanken (6) nebeneinander angeordnet sind.

11. Deckel (2) nach Anspruch 10, wobei zumindest in einen Teil der zwei oder mehr Klemmflanken (6) ein Schriftzug eingeprägt ist.

12. Deckel (2) nach einem der Ansprüche 8 bis 11, wobei zwei Klemmflanken (6) symmetrisch zur Mittelachse (3) auf gegenüberliegenden Seiten des Deckelrands (5) angeordnet sind.

13. Deckel (2) nach einem der Ansprüche 1 bis 12, wobei der Deckelrand (5) mit einem radial nach außen vorstehenden, im Wesentlichen kreisförmigen Abschlussrand (9) abgeschlossen ist.

14. Deckel (2) nach einem der Ansprüche 1 bis 13, wobei der Deckel (2) ein Innengewinde (13) zum Aufschrauben des Deckels (2) auf den Misch- und Dosierbehälter (1) aufweist.

15. Deckel (2) nach einem der Ansprüche 1 bis 14, wobei der Deckel (2) ferner eine Deckelinnenseite (11) aufweist, die ein nach innen vorstehendes Element (12) zum dichtenden Verschließen eines Auslasses des Misch- und Dosierbehälters (1) aufweist.

16. Deckel (2) nach einem der Ansprüche 1 bis 14, wobei der Deckel (2) aus einem elastischen Material, insbesondere, aus einem Kunststoff, hergestellt ist.

17. Misch- und Dosierbehälter (1) für pharmazeutische, kosmetische oder ähnliche Produkte, mit einem Deckel (2) nach einem der Ansprüche 1 bis 16 zum vorübergehenden Fixieren in einer Fixiereinrichtung (110), die eine zylinderförmige bzw. ringförmige Aussparung (130) mit einer Mehrzahl nach innen vorstehender, abgeflachter Zähne (140) aufweist.

## Claims

1. A lid (2) for a mixing and dosing container (1) for pharmaceutical, cosmetic or similar products, for temporary fixing in a fixing device (110), which has a cylindrical or annular recess (130) with a plurality of inwardly projecting, flattened teeth (140), wherein the lid (2) has a central axis (3), a lid top (4) disposed orthogonally to the central axis (3), and a lid rim (5) adjoining the lid top (4), wherein the lid rim (5) has at least one clamping edge (6), **characterised in that** the clamping edge (6) contains a first portion (6-1) closer to the lid top (4) and a second portion (6-2) further away from the lid top (4), having at least one common edge rim (7) at least approximately parallel to the central axis (3), wherein the distance of the clamping edge (6) from the central axis (3) in the first portion (6-1) is smaller than the distance of the edge rim (7) from the central axis (3) in at least one section and than the distance of the clamping edge (6) from the central axis (3) in a corresponding section of the second portion (6-2) in the circumferential direction of the lid rim (5), wherein the first portion (6-1) has substantially the form of a plane surface parallel to the central axis (3), and/or the second portion (6-2) has substantially the form of a sector of the circumferential surface of a cylinder around the central axis (3).

2. The lid (2) according to claim 1, wherein the change in the distance of the clamping edge (6) from the central axis (3) from the at least one section in the first portion (6-1) to the corresponding section in the second portion (6-3) in the circumferential direction of the lid rim (5) is continuous within a third portion (6-3).

3. The lid (2) according to claim 2, wherein the slope of the change in distance within the third portion (6-3) is not more than 45°, preferably not more than 35°, even more preferably not more than 25°.

4. The lid (2) according to claim 2 or 3, wherein the third portion (6-3) is located at about the middle of the height of the clamping edge (6).

5. The lid (2) according to any one of claims 2 to 4, wherein the height of the third portion (6-3) is between 20% and 40% of the height of the clamping edge (6).

6. The lid (2) according to any one of claims 1 to 5, wherein the lid (2) has substantially the form of a simple, regular polygon when the lid top (4) is seen in plan view.

7. The lid (2) according to claim 6, wherein the simple, regular polygon is a 16-gon.

8. The lid (2) according to any one of claims 1 to 7, wherein the lid rim (5) has at least two of the clamping edges (6).

9. The lid (2) according to claim 8, wherein the lid rim (5) has eight or more of the clamping edges (6).

10. The lid (2) according to claim 8 or 9, wherein two or more, in particular four, clamping edges (6) are disposed side by side.

11. The lid (2) according to claim 10, wherein lettering is engraved in at least one part of the two or more clamping edges (6).

12. The lid (2) according to any one of claims 8 to 11, wherein two clamping edges (6) are disposed symmetrically relative to the central axis (3) on opposite sides of the lid rim (5).

13. The lid (2) according to any one of claims 1 to 12, wherein the lid rim (5) terminates in a radially outwardly projecting, substantially circular end rim (9).

14. The lid (2) according to any one of claims 1 to 13, wherein the lid (2) has an internal thread (13) for screwing the lid (2) onto the mixing and dosing container (1).

15. The lid (2) according to any one of claims 1 to 14, wherein the lid (2) further has a lid inner side (11), having an inwardly projecting member (12) for sealingly closing an outlet of the mixing and dosing container (1).

16. The lid (2) according to any one of claims 1 to 14, wherein the lid (2) is made of a resilient material, in particular of a plastic material.

17. A mixing and dosing container (1) for pharmaceutical, cosmetic or similar products, comprising a lid (2) according to any one of claims 1 to 16 for temporary fixing in a fixing device (110) having a cylindrical or annular recess (130) with a plurality of inwardly projecting, flattened teeth (140).

## Revendications

1. Couvercle (2) pour un récipient de mélange et de dosage (1) pour des produits pharmaceutiques, cosmétiques ou similaires, pour une fixation temporaire dans un dispositif de fixation (110) qui présente un évidement cylindrique ou bien annulaire (130) avec une pluralité de dents (140) aplaties faisant saillie vers l'intérieur, dans lequel le couvercle (2) présente un axe central (3), une face supérieure de couvercle (4) disposée orthogonalement à l'axe central (3) et un bord de couvercle (5) contigu à la face supérieure de couvercle (4), dans lequel le bord de couvercle (5) présente au moins un flanc de serrage (6), **caractérisé par le fait que** ledit flanc de serrage (6) comprend une première section (6-1) plus proche de la face supérieure de couvercle (4) et une deuxième section (6-2) plus espacée de la face supérieure de couvercle (4) lesquelles présentent au moins un bord de flanc (7) commun qui est au moins approximativement parallèle à l'axe central (3), dans lequel la distance séparant le flanc de serrage (6) et l'axe central (3) dans la première section (6-1) est inférieure, au moins dans une zone, à la distance séparant le bord de flanc (7) et l'axe central (3) et à la distance séparant le flanc de serrage (6) et l'axe central (3) dans une zone correspondante de la deuxième section (6-2), dans la direction circonférentielle du bord de couvercle (5), dans lequel la première section (6-1) présente pour l'essentiel la forme d'une surface plane parallèle à l'axe central (3) et/ou la deuxième section (6-2) présente pour l'essentiel la forme d'une partie de la surface latérale d'un cylindre autour de l'axe central (3).

2. Couvercle (2) selon la revendication 1, dans lequel le changement de la distance séparant le flanc de serrage (6) et l'axe central (3) de ladite au moins une zone dans la première section (6-1) à la zone correspondante dans la deuxième section (6-3), dans la direction circonférentielle du bord de couvercle (5e), se fait de manière continue à l'intérieur d'une troisième section (6-3).

3. Couvercle (2) selon la revendication 2, dans lequel la pente du changement de distance dans ladite troisième section (6-3) n'est pas supérieure à 45°, de préférence elle n'est pas supérieure à 35°, de manière encore plus préférée elle n'est pas supérieure à 25°.

4. Couvercle (2) selon la revendication 2 ou 3, dans lequel la troisième section (6-3) est située à peu près au milieu de la hauteur du flanc de serrage (6).

5. Couvercle (2) selon l'une quelconque des revendications 2 à 4, dans lequel la hauteur de la troisième section (6-3) est comprise entre 20 % et 40 % de la hauteur du flanc de serrage (6).

6. Couvercle (2) selon l'une quelconque des revendications 1 à 5, dans lequel le couvercle (2), en vue de dessus sur la face supérieure de couvercle (4), présente pour l'essentiel la forme d'un simple polygone régulier.

7. Couvercle (2) selon la revendication 6, dans lequel le polygone simple et régulier est un polygone à 16 sommets.

8. Couvercle (2) selon l'une quelconque des revendications 1 à 7, dans lequel le bord de couvercle (5) présente au moins deux des flancs de serrage (6).

9. Couvercle (2) selon la revendication 8, dans lequel le bord de couvercle (5) comprend huit ou plus des flancs de serrage (6).

10. Couvercle (2) selon la revendication 8 ou 9, dans lequel deux ou plus, en particulier quatre flancs de serrage (6) sont disposés les uns à côté des autres.

11. Couvercle (2) selon la revendication 10, dans lequel une inscription est gravée au moins dans une partie des deux ou plusieurs flancs de serrage (6).

12. Couvercle (2) selon l'une quelconque des revendications 8 à 11, dans lequel deux flancs de serrage (6) sont disposés symétriquement à l'axe central (3) de côtés opposés du bord de couvercle (5).

13. Couvercle (2) selon l'une quelconque des revendications 1 à 12, dans lequel le bord de couvercle (5) est terminé par un bord terminal (9) pour l'essentiel circulaire qui fait saillie radialement vers l'extérieur.

14. Couvercle (2) selon l'une quelconque des revendications 1 à 13, dans lequel le couvercle (2) présente un filetage intérieur (13) pour visser le couvercle (2) sur le récipient de mélange et de dosage (1).

15. Couvercle (2) selon l'une quelconque des revendications 1 à 14, dans lequel le couvercle (2) comprend en outre une face intérieure de couvercle (11) qui présente un élément (12) en saillie vers l'intérieur destiné à fermer de manière étanche une sortie du récipient de mélange et de dosage (1).

16. Couvercle (2) selon l'une quelconque des revendications 1 à 14, dans lequel le couvercle (2) est réalisé à partir d'une matière élastique, en particulier d'une matière plastique.

17. Récipient de mélange et de dosage (1) pour des produits pharmaceutiques, cosmétiques ou similaires, comprenant un couvercle (2) selon l'une quelconque des revendications 1 à 16 pour une fixation temporaire dans un dispositif de fixation (110) qui présente un évidement (130) cylindrique ou bien annulaire ayant une pluralité de dents (140) aplaties faisant saillie vers l'intérieur.
